# EUROPÄISCHE PATENTSCHRIFT

(11) **EP 1 002 483 B1**
(45) Veröffentlichungstag und Bekanntmachung des Hinweises auf die Patenterteilung: **22.11.2006**
(21) Anmeldenummer: 99122085.6
(22) Anmeldetag: 18.11.1999
(51) Int. Cl.: A47B 77/08

(54) **Profil zur Abdeckung eines Spaltes**
Strip to cover a gap
Profilé pour couvrir un espace

(30) Priorität: 20.11.1998 DE 19853627
(43) Veröffentlichungstag der Anmeldung: 24.05.2000
(73) Patentinhaber: BSH Bosch und Siemens Hausgeräte GmbH, 81739 München (DE)
(72) Erfinder: Laible, Karl-Friedrich, 89129 Langenau (DE)

(56) Entgegenhaltungen:
- DE-U- 8 436 200
- DE-U- 8 436 502
- DE-U- 29 611 645
- FR-A- 2 495 299
- GB-A- 857 999
- US-A- 2 958 912
- US-A- 3 038 218
- US-A- 4 469 383
- US-A- 5 414 969

## Beschreibung

Die Erfindung betrifft ein Einbaugerät, gemäß dem Oberbegriff des Anspruches 1.

Bei in einer Möbelnische einer Küchenzeile oder dergleichen eingesetzten Einbaukältegeräten, wie beispielsweise eine Einbaukühl- oder Gefrierschrank ist es bekannt, den zwischen den seitlichen Gehäusewänden des Gerätes und den seitlichen Wänden des Möbelumbaus der Möbelnische beim Einbau des Gerätes entstehenden Spalt frontseitig mit einem Abdeckprofil zu überbrücken, welches an den Seitenwänden des Gerätegehäuses festgesetzt ist. Zur Befestigung des Abdeckprofiles finden unterschiedliche Techniken, Anwendung, wie beispielsweise eine Fixierung des Profiles anhand von am Gerätegehäuse vorgesehenen Halteklammern, ein Aufkleben des Abdeckprofiles auf die seitlichen Gehäusewände des Einbaugerätes oder aber ein Einklemmen des Abdeckprofiles in den zwischen den Gehäusewänden und den Wänden der Möbelnische sich ergebenden Spalt. Während die Befestigung mit den Halteklammern die Möglichkeit eröffnet, das Abdeckprofil erst nach Abschluß der Montage des Einbaugerätes in der Möbelnische am Gerätekorpus anzubringen, um somit den tatsächlichen Gegebenheiten hinsichtlich der Abmessungen des Spaltes Rechnung tragen zu können, ist diese Lösung jedoch fertigungsaufwendig und kostenträchtig. Eine kostengünstigere Variante zur Halterung des Abdeckprofiles stellt dessen Befestigung anhand von Klebetechnik dar, wobei bei dieser Befestigungsart das Problem zutage tritt, daß das Abdeckprofil bereits vor der Montage des Einbaugerätes in der Möbelnische auf die Seitenwände des Gerätegehäuses aufzukleben ist. Dies bringt einerseits mit sich, daß mit dieser Befestigungsart den tatsächlichen Einbaugegebenheiten des Einbaugerätes in der Möbelnische nicht exakt Rechnung getragen werden kann. Andererseits gestaltet sich ein exaktes Aufkleben ohne Zuhilfenahme einer am Montageort des Einbaugerätes üblicherweise nicht vorhandenen Positioniervorrichtung äußerst schwierig. Darüber hinaus ist eine nachträgliche Korrektur unter Umständen des aufgeklebten Abdeckprofiles nicht mehr möglich, ohne dieses für den Fall einer notwendig werdenden Korrektur zerstören zu müssen. Bei der ebenfalls zur Befestigung des Abdeckprofiles zur Anwendung kommenden Klemmtechnik läßt sich zwar das Abdeckprofil nach Abschluß der Montage des Einbaugerätes ohne Zuhilfenahme irgendwelcher Befestigungsmitteln wie Klammern oder Klebstoff oder dergleichen befestigen, jedoch ist die Haltekraft ausschließlich von der Breite des sich zwischen den Seitenwänden des Einbaugerätes und den seitlichen Wänden der Möbelnische ergebenden Spaltes abhängig, wodurch sich bei einem aus der unteren Toleranzlage resultierenden engen Spalt unter Umständen ein erhöhter Kraftaufwand für die Montage ergibt, während bei einem durch die obere Toleranzlage bedingten weitem Spalt, die Haltekraft des Abdeckprofiles derart verringert ist, daß ein dauerhaftes positionsgenaues Haltern des Abdeckprofiles unmöglich ist.

Der Erfindung liegt die Aufgabe zugrunde, ein Einbaugerät gemäß dem Oberbegriff des Anspruches 1 mit einfachen konstruktiven Maßnahmen derart zu verbessern, daß die Nachteile des Standes der Technik vermieden sind.

Diese Aufgabe wird gemäß der Erfindung dadurch gelöst, daß das Abdeckprofil zumindest abschnittsweise mit Permanentmagneten ausgestattet ist, welche das Abdeckprofil an den ferromagnetischen Abschnitten der Gehäuseaußenverkleidung haltern.

Durch die Verwendung von Permanentmagneten zur Befestigung des Abdeckprofiles am Gerätegehäuse ist es nicht nur möglich, das Abdeckprofil nach bereits erfolgter Montage des Einbaugerätes in der Möbelnische am Gerätegehäuse anzubringen sondern auch die Möglichkeit eröffnet, das bereits am Gerätegehäuse festgesetzte Abdeckprofil hinsichtlich seiner Position korrigieren zu können, ohne dabei weder das Abdeckprofil noch das Gerätegehäuse infolge der Korrekturmaßnahme zu beschädigen. Darüber hinaus lassen sich die durch Permanentmagneten am Gerätegehäuse festgesetzten Abdeckprofile beispielsweise zu intensiven Reinigungszwecken des Gerätes beziehungsweise der Möbelnische ohne Zuhilfenahme von Fachpersonal, durch den Endverbraucher selbst demontieren und anschließend wieder montieren, ohne dabei das Einbaugerät aus seiner Einbauposition in der Möbelnische entfernen zu müssen. Durch die Wahl einer entsprechenden Anzahl von Permanentmagneten oder aber durch die Verwendung solcher mit einer hohen Haltekraft lassen sich die Abdeckprofile, ohne das Gerätegehäuse entsprechend vorbehandeln zu müssen, wie dies beispielsweise bei der Klebetechnik erforderlich ist, dauerhaft mit hoher Haltekraft am Gerätegehäuse positionsgenau festsetzen. Die nachträgliche Korrektur der Halteposition gestaltet sich durch die Möglichkeit, die Magnete entlang der aus ferromagnetischem Werkstoff gebildeten Abschnitte der Gehäuseaußenverkleidung gezielt mit geringen Wegstrecken verschieben zu können, besonders einfach.

Besonders einfach aufgebaut und dennoch positionsgenau am Gerätegehäuse des Einbaugerätes festsetzbar ist das Abdeckprofil, wenn nach einer bevorzugten Ausführungsform des Gegenstandes der Erfindung vorgesehen ist, daß das Abdeckprofil zumindest annähernd im Querschnitt T-förmig ausgebildet und wenigstens an seinem T-Schenkel mit den Permanentmagneten versehen ist. Durch die T-förmige Ausgestaltung des Abdeckprofiles es außerdem eine zeitsparende barrierefreie Montage des Profiles möglich, da die Montagezuordnung zum Gerätegehäuse sofort erkennbar ist.

Besonders gleichmäßig mit hoher Haltekraft gehalten ist das Abdeckprofil an der Außenverkleidung des Einbaugerätegehäuses, wenn nach einer nächsten bevorzugten Ausführungsform des Gegenstandes der Erfindung vorgesehen ist, daß die Permanentmagnete leistenartig ausgebildet und zumindest annähernd über die Länge des T-Schenkels angeordnet sind.

Besonders dauerhaft sind die Permanentmagnete am T-Schenkel des Abdeckprofiles festgesetzt, wenn nach einer weiteren bevorzugten Ausführungsform des Gegenstandes der Erfindung vorgesehen ist, daß die Permanentmagnete am T-Schenkel kraft- und/oder formschlüssig festgesetzt sind. Für den Fall, daß die Permanentmagnete bei der Herstellung des Abdeckprofiles bereits am T-Schenkel des Profiles festgesetzt werden, z.B. durch Einlagerung in den Profilwerkstoff, ist nicht nur eine intensive Verankerung der Permanentmagnete am Abdeckprofil sichergestellt, sondern zugleich auch eine im Vergleich zur nachträglichen Anbringung Permanentmagnete am Abdeckprofil äußerst zeitsparende und somit kostengünstige Befestigungsart gewählt.

Entsprechend einer nächsten bevorzugten Ausführungsform des Gegenstandes der Erfindung ist vorgesehen, daß die Permanentmagnete in den T-Schenkel des Abdeckprofiles integriert sind. Durch die Einarbeitung der Permanentmagnete in den Werkstoff des T-Schenkels sind die Permanentmagnete nicht nur besonders dauerhaft und sicher am T-Schenkel gehaltert sondern zugleich auch besonders sicher vor ungewollten Beschädigungen am Abdeckprofil angebracht.

Besonders kostengünstig herstellen und besonders einfach integrieren lassen sich die Permanentmagnete in einem Abdeckprofil, wenn nach einer nächsten vorteilhaften Ausgestaltung des Gegenstandes der Erfindung vorgesehen ist, daß das Abdeckprofil aus thermoplastischem Kunststoff gebildet ist.

Besonders sicher vor ungewollten Beschädigungen geschützt sind die am T-Schenkel des Abdeckprofits vorgesehenen Permanentmagnete, wenn nach einer nächsten vorteilhaften Ausführungsform des Gegenstandes der Erfindung vorgesehen ist, daß der T-Schenkel des Abdeckprofils schlauchähnlich ausgebildet ist, wobei der Schlauch die leistenartigen Permanentmagnete umgibt.

Nach einer nächsten bevorzugten Ausführungsform des Gegenstandes der Erfindung ist vorgesehen, daß das Abdeckprofil einen assymetrisch zum T-Schenkel angeordneten T-Querbalken aufweist, wobei der durch die Asymmetrie länger ausgebildete Abschnitt des T-Querbalkens sich zu seinem freien Ende hin verjüngt.

Durch die verjüngte Ausführung des länger ausgebildeten Abschnitts des T-Querbalkens ergibt sich für dessen freies Ende eine gewisse Flexibilität und somit eine gleichmäßige Anlage an den Seitenwänden der Möbelnische.

Gemäß einer weiteren bevorzugten Ausführungsform des Gegenstandes der Erfindung ist vorgesehen, daß der kürzere Abschnitt des T-Querbalkens zusammen mit dem T-Schenkel zur Positionierung des Abdeckprofils an der Außenverkleidung dient.

Durch das Zusammenwirken des kürzeren Abschnitts des T-Querbalkens und des T-Schenkels in Verbindung mit dem deutlich unterschiedlich ausgebildeten längeren Abschnitt des T-Querbalkens ist nicht nur eine barrierefreie Montage des Abdeckprofiles am Gehäuse des Einbaugerätes möglich, sondern zugleich auch eine sichere und positionsgenaue Halterung des Abdeckprofiles am Gehäuse des Einbaugerätes aufgrund der winkelförmigen Anordnung des kürzeren Abschnitts des T-Querbalkens zum T-Schenkel erreicht, da sich der kürzere Abschnitt des T Querbalkens an der Frontseite des Gerätegehäuses und der T-Schenkel an der Seitenfläche des Gerätegehäuses abstützt. Hierdurch ist allein durch die Geometrie des Profiles nicht nur eine Montagehilfe sondern zugleich eine formschlüssige mit dem Gerätegehäuse in Eingriff bringbare Positionierung des Abdeckprofils bereitgestellt ist. Zugleich übt der elastisch ausgebildete längere Abschnitt des T-Querbalkens in seiner sich an der Seitenwand der Möbelnische anliegenden Einbaulage eine das Winkelprofil in seine Montageposition zwingende Andruckkraft aus.

Besonders einfach und kostengünstig aufgebaut ist das Abdeckprofil, wenn nach einer alternativen Ausführungsform des Gegenstandes der Erfindung vorgesehen ist, daß das Abdeckprofil einen zumindest abschnittsweise aus einem leistenartigen Permanentmagneten gebildeten T-Schenkel aufweist.

Die Erfindung ist in der nachfolgenden Beschreibung anhand eines in der beigefügten Zeichnung vereinfacht dargestellten Einbaukältegerätes erläutert.

Es zeigen:
- Fig. 1: in vereinfachter schematischer Darstellung ein in eine Möbelnische eingesetites Einbaukältegerät, dessen Seitenwände von den Seitenwänden der Möbelnische unter Bildung eines von einem Abdeckprofil abgedeckten Spaltes angeordnet sind, in raumbildlicher Ansicht von vorne
- Fig. 2: die Möbelnische mit darin eingesetztem Einbaukältegerät ohne Tür und deren Scharnierung, in Ansicht von oben, gemäß der Schnittlinie II-II,
- Fig. 3: in einem vergrößerten Ausschnitt die Möbelnische und das darin eingesetzte Einbaukältegerät gemäß Figur 2 im Bereich eines der Abdeckprofile,
- Fig. 4: das Einbaukältegerät außerhalb der Möbelnische mit dem im abgezogenen Zustand von einer der seitlichen Gehäusewände des Einbaukältegerätes dargestellten Abdeckprofil, in raumbildlicher Ansicht von vorne, und
- Fig. 5: mehrere Ausführungsvarianten a - c für das Abdeckprofil im Querschnitt.

Gemäß Figur 1 ist in vereinfachter schematischer Darstellung ausschnittsweise eine Küchenzeile 10 mit einer Möbelnische 11 gezeigt, welche durch einen Möbelboden 12, eine Decke 13 und zwei seitlichen Wänden 14 umgrenzt ist. Die Möbelnische 11 dient zur Aufnahme eines vereinfacht schematisch dargestellten Einbaukältegerätes 15 mit einem wärmeisolierenden Gehäuse 16, an dessen Frontseite über Scharniere 17 eine im Öffnungszustand dargestellte wärmeisolierende Tür 18 verschwenkbar gelagert ist, welche an ihrer Frontseite mit einer an die Front der benachbarten Möbel angepaßte Möbelfrontplatte 19 versehen ist. Die wärmeisolierende Tür 18 dient zu verschließen eines innerhalb des wärmeisolierenden Gehäuses 16 angeordneten, über eine Zugangsöffnung 20 zugänglichen Kälteraum 21, welcher beispielsweise als Kühl- oder Gefrierraum ausgebildet und welcher mit einer Kunststoffinnenverkleidung 22 ausgekleidet ist. Im Abstand zur Kunststoffinnenverkleidung 22 ist eine aus ferromagnetischem Werkstoff, wie beispielsweise verzinktem oder anderweitig korrosionsgeschützem Stahlblech gefertigte Außenverkleidung 23 vorgesehen, durch deren Abstand zur Kunststoffinnenverkleidung 22 ein Zwischenraum gebildet ist, welcher mit aufschäumenden Wärmeisolationsmaterial 24 verfüllt ist, durch dessen adhäsive Wirkung die Kunststoffinnenverkleidung 22 mit der Außenverkleidung 23 zu dem wärmeisolierenden Gehäuse 16 verbunden ist (siehe hierzu auch Figur 2 und Figur 4).

Wie insbesondere aus den Figuren 1 bis 3 hervorgeht, ist die Außenverkleidung 23 an den in Einbaulage des Einbaukältegerätes 15 in der Möbelnische 11 vertikal angeordneten Gehäuseseitenwänden mit Abstand zu den benachbarten seitlichen Wänden 14 der Möbelnische 11 angeordnet, wodurch ein Spalt 25 gebildet ist. Dieser ist über die Höhe der Seitenwände des Gehäuses 16 durch ein beispielsweise aus Kunststoffspritzguß hergestelltes Abdeckprofil 26 abgedeckt ist. Das Abdeckprofil 26 ist im Querschnitt im wesentlichen T-förmig ausgebildet und weist einen T-Querbalken 27 mit zwei unterschiedlich lang ausgebildeten Abschnitten 28 und 29 auf, von denen der länger ausgeführte Abschnitt 29 zu seinem freien Ende hin in Art einer Dichtlippe verjüngt ausgeführt ist. Die unterschiedliche Länge der beiden Abschnitte 28 und 29 ist durch einen zusammen mit dem T-Querbalken 27 den T-förmigem Querschnitt des Abdeckprofiles 26 bildenden T-Schenkel 30 bewirkt, welcher assymetrisch zu dem T-Querbalken 27 angeordnet ist. Der T-Schenkel 30 ist zu dem kürzeren Abschnitt 28 im wesentlichen rechtwinklig angeordnet und mit einer zum kürzeren Abschnitt 28 hin randoffenen Aufnahme 31 ausgestattet, in welche leistenartig ausgeführte Permanentmagnete 32 form- und kraftschlüssig festgesetzt sind. Die leistenartigen Permanentmagnete dienen zur Befestigung des Abdeckprofiles 26 an den benachbart zu den Frontabschnitten der Seitenwände 14 angeordneten als Anker für die Permanentmagnete 32 dienenden Abschnitten der Außenverkleidung 23, wobei die Montagetiefe des T-Schenkel 30 durch den kürzeren Abschnitt 28 des T-Querbalkens 27 bestimmt ist, welcher zur Bestimmung der Position an der die Zugangsöffnung 20 rahmenartig umgebenden Frontseite des Gehäuses 16 anliegt. Das Abdeckprofil 26 kann bereits vor der Montage des Einbaukältegerätes 15, wie in Figur 4 anhand des Pfeiles angedeutet, an den türseitigen Endabschnitten der den Gehäuseseitenwänden zugeordneten Abschnitten der Außenverkleidung 23 befestigt worden. Genauso ist es auch möglich, das Abdeckprofil 26 im Einbauzustand des Kältegerätes 15 an den türseitigen Endabschnitten der Gehäuseseitenwänden zu befestigen (siehe hierzu Fig 1).

Wie insbesondere aus den Figuren 2 und 3 hervorgeht, schmiegt sich der längere, an seinem freien Ende in Art einer Dichtlippe ausgebildeten Abschnitt 29 des T-Querbalken 27 im Einbauzustand des Einbaukältegerätes 15 in der Möbelnische 11 unter Ausübung einer Vorspannkraft elastisch an dessen seitliche Wände 14 zur Abdeckung des Spaltes 25 an. Hierdurch ist eine Kraftkomponente in Richtung der winkelprofilartigen Anordnung zwischen dem T-Schenkel 30 und dem kürzeren Abschnitt 28 zur Unterstützung der Halterung des Abdeckprofiles 26 an der Außenverkleidung 23 erzeugt.

Die Außenverkleidung 23 kann abweichend von dem beschriebenen Ausführungsbeispiel auch aus Kunststoff gebildet sein, wobei zur Anbringung des Abdeckprofils 26 Abschnitte aus ferromagnetischem Werkstoff vorzusehen sind, welche als Anker für die Permanentmagnete 32 dienen.

Das Abdeckprofil 26 läßt sich auch neben den beim Einbau des Einbaukältegerätes 15 sich ergebenden vertikalen Spalte 25 auch zur Abdeckung der dabei gebildeten horizontalen Spalte verwenden.

Gemäß Figur 5 sind weitere Ausführungsformen a bis c von im Querschnitt T-förmig ausgebildeten Abdeckprofilen gezeigt, wovon ein erstes unter a) gezeigten Abdeckprofil 35 ebenso wie das Abdeckprofil 26 einen T-Querbalken 36 einen kurzen Abschnitt 37 und einem an seinem freien Ende in Form einer Dichtlippe verjüngt ausgebildeten längeren Abschnitt 38 aufweist und mit einem mit dem T-Querbalken 36 einstückig verbundenen T-Schenkel 39 versehen ist. Dieser ist zwar wie der T-Schenkel 30 mit einem leistenartigen Permanentmagneten 40 versehen, welcher jedoch im Unterschied zu dem am T-Schenkel 30 vorgesehenen Permanentmagneten 32 am T-Schenkel 39 lediglich adhäsiv festgesetzt ist. Das Abdeckprofil 35 läßt sich z. B. aus thermoplastischem Kunststoff oder einem elastomeren Thermoplast herstellen.

Neben dem Abdeckprofil 35 zeigt Figur 5 unter b) eine weitere Ausführungsform eines Abdeckprofiles 45 dargestellt, welches wiederum im Querschnitt im wesentlichen T-förmig ausgebildet ist und einen T-Querbalken 46 mit einem kürzeren Abschnitt 47 und einem längeren Abschnitt 48 aufweist, welcher an seinem freien Ende verjüngt in Form einer Dichtlippe ausgebildet ist. Im Unterschied zu den bisher beschriebenen Abdeckprofilen 26 und 35 weist das Abdeckprofil 45 einen durch einen leistenartigen Permanentmagneten 49 gebildeten T-Schenkel auf, welcher mit einer seiner schmäleren Rechteckseiten an dem aus einem thermoplastischen Kunststoff oder einem elastomeren thermoplastgefertigten T-Querbalken 46 mit Verbindungstechniken wie Kleben oder Koextrusion befestigt ist.

Eine weitere, unter c) gezeigte Ausführungsform eines im Querschnitt T-förmig ausgebildeten Abdeckprofiles 55 weist wie die bereits erläuterten Abdeckprofile 26, 35 und 45 einen T-Querbalken 56 mit einem kurzen Abschnitt 57 und einem diesbezüglich verlängert, an seinem freien Ende in Art einer Dichtlippe ausgebildeten Abschnitt 58 auf. Mit dem T-Querbalken 56 des beispielsweise aus thermoplastischem Kunststoff oder einem elastomeren Thermoplasten gefertigten Abdeckprofiles 55 ist ein T-Schenkel 59 einstückig verbunden, welcher im Unterschied zu den bisher beschriebenen als schlauchähnlich ausgeführtes Hohlkammerprofil ausgebildet ist, in dessen Hohlraum 60 ein über die Länge des Abdeckprofiles 55 sich erstreckender leistenartiger Permanentmagnet 61 angeordnet und darin zumindest weitestgehend ortsfest festgesetzt ist. Hierbei ist es möglich, das Abdeckprofil 55 vorab zu extrudieren und im Anschluß darin die Permanentmagnetleiste 61 einzuschieben. Genauso kann das Abdeckprofil 55 zusammen mit der Permanentmagnetleiste 61 koextrudiert werden, wodurch die Permanentmagnetleiste 61 von den den Hohlraum 60 umschließenden Wandungen spielfrei umfaßt und somit gehalten ist.

## Patentansprüche

1. Einbaugerät (15) mit einem Abdeckprofil (26, 35, 45, 55), welches Einbaugerät (15) eine zumindest abschnittsweise aus ferromagnetischen Wirkstoff gebildete Gehäuseaußenverkleidung (23) aufweist und in eine Möbelnische (11) einer Küchenzeile oder dgl. einsetzbar ist, wobei zwischen den Wänden (14) des eingesetzten Einbaugeräts (15) und der Möbelnische (11) ein Spalt (25) gebildet ist, der von dem Abdeckprofil (26, 35, 45, 55) abgedeckt ist, **dadurch gekennzeichnet, daß** das Abdeckprofil (26, 35, 45, 55) zumindest abschnittsweise mit Permanentmagneten (32, 40, 49, 61) ausgestattet ist, die das Abdeckprofil (26, 35, 45, 55) an den ferromagnetischen Abschnitten der Gehäuseaußenverkleidung (23) halten.

2. Einbaugerät nach Anspruch 1 **dadurch gekennzeichnet, daß** das Abdeckprofil (26, 35, 45, 55) zumindest annähernd im Querschnitt T-förmig aus-, gebildet ist und wenigstens an seinem T-Schenkel (30, 39, 46, 56) mit den Permanentmagneten (32, 40, 49, 61) versehen ist.

3. Einbaugerät nach Anspruch 1 oder 2, **dadurch gekennzeichnet, daß** die Permanentmagnete (32, 40, 49, 61) leistenartig ausgebildet und zumindest annähernd über die Länge des T-Schenkels (30, 39, 46, 56) angeordnet sind.

4. Einbaugerät nach einem der Ansprüche 1 bis 3, **dadurch gekennzeichnet, daß** die Permanentmagnete (32, 40, 49, 61) am T-Schenkel (30, 39, 46, 59) kraft- und/oder formschlüssig festgesetzt sind.

5. Einbaugerät nach einem der Ansprüche 1 bis 4, **dadurch gekennzeichnet, daß** die Permanentmagnete (32) in den T-Schenkel (30) der Abdeckprofile (26) integriert sind.

6. Einbaugerät nach einem der Ansprüche 1 bis 5, **dadurch gekennzeichnet, daß** das Abdeckprofil (26, 35, 45, 55) aus thermoplastischem Kunststoff oder aus thermoplastischem Elastomer gebildet ist.

7. Einbaugerät nach Anspruch 6, **dadurch gekennzeichnet, daß** der T-Schenkel (59) des Abdeckprofiles (55) schlauchähnlich ausgebildet ist, wobei der Schlauch den leistenartigen ausgebildeten Permanentmagneten (61) umgibt.

8. Einbaugerät nach einem der Ansprüche 1 bis 7, **dadurch gekennzeichnet, daß** das Abdeckprofil (26, 35, 45, 55) einen asymmetrisch zum T-Schenkel (30, 39, 49, 59) angeordneten T-Querbalken (27, 36, 46, 56) aufweist, wobei der durch die Asymmetrie länger ausgebildete Abschnitt (29, 38, 48, 58) des T-Querbalkens (27, 36, 46, 56) sich zu seinem freien Ende hin verjüngt.

9. Einbaugerät nach Anspruch 8, **dadurch gekennzeichnet, daß** der kürzere Abschnitt (28, 37, 47, 57) des T-Querbalkens (27, 36, 46, 56) zusammen mit dem T-Schenkel (30, 39, 49, 59) zur Positionierung des Profiles (26, 35, 45, 55) an der Gehäuseaußenverkleidung 23 dient.

10. Einbaugerät nach einem der Ansprüch 1,2,3,6,8 oder 9, **dadurch gekennzeichnet, daß** das Abdeckprofil (45) einen zumindest abschnittsweise aus einem leistenartigen Permanentmagneten (49) gebildeten T-Schenkel aufweist.

## Claims

1. Built-in appliance (15) with a cover profile member (26, 35, 45, 55), which built-in appliance (15) comprises a housing outer cladding (23), which is formed at least in sections from ferromagnetic material, and is inserted in a furniture niche (11) of a kitchen line or the like, wherein a gap (25) is formed between the walls (14) of the inserted built-in appliance (15) and the furniture niche (11) and is covered by a cover profile member (26, 35, 45, 55), **characterised in that** the cover profile member (26, 35, 45, 55) is equipped at least in sections with permanent magnets (32, 40, 43, 61) which hold the cover profile (26, 35, 45, 55) at the ferromagnetic sections of the housing outer cladding (22).

2. Built-in appliance according to claim 1, **characterised in that** the cover profile member (26, 35, 45, 55) is formed to be at least approximately T-shaped in cross-section and is provided at least at its T limb (30, 39, 46, 56) with the permanent magnets (32, 40, 49, 61).

3. Built-in appliance according to claim 1 or 2, **characterised in that** the permanent magnets (32, 40, 49, 61) are of strip-like construction and are arranged at least approximately over the length of the T limb (30, 39, 46, 56).

4. Built-in appliance according to one of claims 1 to 3, **characterised in that** the permanent magnets (32, 40, 49, 61) are fixed to the T limb (30, 39, 46, 59) in force-locking and/or shape-locking manner.

5. Built-in appliance according to one of claims 1 to 4, **characterised in that** the permanent magnets (32) are integrated in the T limb (30) of the cover profile member (26).

6. Built-in appliance according to one of claims 1 to 5, **characterised in that** the cover profile member (26, 35, 45, 55) is formed from thermoplastic plastics material or from thermoplastic elastomer.

7. Built-in appliance according to claim 6, **characterised in that** the T limb (59) of the cover profile member (55) is of hose-like construction, wherein the hose surrounds the permanent magnets (61) of strip-like construction.

8. Built-in appliance according to one of claims 1 to 7, **characterised in that** the cover profile member (26, 35, 45, 55) has a T crosspieces (27, 36, 46, 56) arranged asymmetrically with respect to the T limb (30, 39, 49, 59), wherein the section (29, 38, 48, 58), which due to the asymmetry is of longer construction, of the T crosspiece (27, 36, 46, 56) tapers towards its free end.

9. Built-in appliance according to claim 8, **characterised in that** the shorter section (28, 37, 47, 57) of the T crosspiece (27, 36, 46, 56) together with the T limb (30, 39, 49, 59) serves for positioning the profile member (26, 35, 45, 55) at the housing outer cladding (23).

10. Built-in appliance according to one of claims 1, 2, 3, 6, 8 and 9, **characterised in that** the cover profile member (45) comprises a T limb formed at least in sections from a strip-like permanent magnet (49).

## Revendications

1. Appareil encastrable (15) comportant un profilé de recouvrement (26, 35, 45, 55), lequel appareil encastrable (15) présente un revêtement extérieur de boîtier (33) formé, au moins par sections, en matériau ferromagnétique et peut être inséré dans une niche d'ameublement (11) d'une cuisine intégrée ou similaire, un espace (25) étant formé entre les parois (14) de l'appareil encastrable (15) intégré et la niche d'ameublement (11), l'espace étant recouvert par le profilé de recouvrement (26, 35, 45, 55), **caractérisé en ce que** le profilé de recouvrement (26, 35, 45, 55) est pourvu, au moins par sections, d'aimants permanents (32, 40, 49, 61) qui maintiennent le profilé de recouvrement (26, 35, 45, 55) sur les sections ferromagnétiques du revêtement extérieur de boîtier (23).

2. Appareil encastrable selon la revendication 1, **caractérisé en ce que** le profilé de recouvrement (26, 35, 45, 55) a une section au moins approximativement en forme de T, et est muni d'aimants permanents (32, 40, 49, 61) au moins sur son côté en T (30, 39, 46, 56).

3. Appareil encastrable selon la revendication 1 ou 2, **caractérisé en ce que** les aimants permanents (32, 40, 49, 61) sont exécutés en forme de baguette et sont disposés au moins approximativement sur la longueur du côté en T (30, 39, 46, 56).

4. Appareil encastrable selon l'une quelconque des revendications 1 à 3, **caractérisé en ce que** les aimants permanents (32, 40, 49, 61) sont fixés sur le côté en T (30, 39, 46, 59) par adhérence et/ou par conjonction de forme.

5. Appareil encastrable selon l'une quelconque des revendications 1 à 4, **caractérisé en ce que** les aimants permanents (32) sont intégrés dans le côté en T (30) des profilés de recouvrement (26).

6. Appareil encastrable selon l'une quelconque des revendications 1 à 5, **caractérisé en ce que** le profilé de recouvrement (26, 35, 45, 55) est en matière synthétique thermoplastique ou en élastomère thermoplastique.

7. Appareil encastrable selon la revendication 6, **caractérisé en ce que** le côté en T (59) du profilé de recouvrement (55) est exécuté en forme de tuyau, le tuyau entourant l'aimant permanent (61) exécuté en forme de baguette.

8. Appareil encastrable selon l'une quelconque des revendications 1 à 7, **caractérisé en ce que** le profilé de recouvrement (26, 35, 45, 55) présente une traverse en T (27, 36, 46, 56) disposée de manière asymétrique par rapport au côté en T (30, 39, 49, 59), la section (29, 38, 48, 58) de la traverse en T (27, 36, 46, 56), formée de manière plus longue en raison de l'asymétrie, se rétrécissant vers son extrémité libre.

9. Appareil encastrable selon la revendication 8, **caractérisé en ce que** la section plus courte (28, 37, 47, 57) de la traverse en T (27, 36, 46, 56) sert, avec le côté en T (30, 39, 49, 59), à positionner le profilé (26, 35, 45, 55) sur le revêtement extérieur de boîtier (23).

10. Appareil encastrable selon l'une quelconque des revendications 1, 2, 3, 6, 8 ou 9, **caractérisé en ce que** le profilé de recouvrement (45) présente un côté en T formé au moins par sections à partir d'un aimant permanent (49) en forme de baguette.
